# EUROPÄISCHE PATENTSCHRIFT

(11) **EP 0 569 669 B1**
(45) Veröffentlichungstag und Bekanntmachung des Hinweises auf die Patenterteilung: **08.05.1996**
(21) Anmeldenummer: 93102606.6
(22) Anmeldetag: 19.02.1993
(51) Int. Cl.: H01F 7/16

(54) **Doppelt wirkender elektromagnetischer Linearmotor**
Double acting electromagnetic linear motor
Moteur linéaire électromagnétique à double effet

(30) Priorität: 16.03.1992 DE 4208366
(43) Veröffentlichungstag der Anmeldung: 18.11.1993
(73) Patentinhaber: ROBERT BOSCH GMBH, 70442 Stuttgart (DE)
(72) Erfinder: Sanzenbacher, Hermann, W-7141 Schwieberdingen (DE); Schempp, Roland, W-7143 Vaihingen/Enz (DE); Pfuhl, Berthold, Dipl.-Ing. (FH), W-7145 Markgroeningen (DE); Leutner, Volkmar, Dipl.-Ing., W-7251 Friolzheim (DE); Zehner, Friedhelm, Dr. Dipl.-Ing., W-7140 Ludwigsburg (DE); Simon, Frank, Dipl.-Ing., W-7149 Freiberg/Neckar (DE); Zumbraegel, Dipl.-Ing., W-7147 Nussdorf (DE)

(56) Entgegenhaltungen:
- EP-A- 0 284 634
- DE-A- 2 013 051
- DE-A- 3 207 912
- DE-A- 3 241 254
- DE-A- 3 323 982
- OLHYDRAULIK UND PNEUMATIK Bd. 34, Nr. 11, November 1990, MAINZ DE Seiten 754 - 761 HANSKLAUS TEUTSCH 'Elektromagnetischer Linearmotor für direkt betätigte Servoventile'
- OLHYDRAULIK UND PNEUMATIK Bd. 34, Nr. 7, Juli 1990, MAINZ DE Seiten 496 - 505 WOLFGANG BACKE 'Grundlagen und Entwicklungstendenzen in der Ventiltechnik'

## Beschreibung

### Stand der Technik

Die Erfindung geht aus von einem doppelt wirkenden elektromagnetischen Linearmotor nach der im Oberbegriff des Anspruchs 1 näher angegebenen Gattung.

Es ist schon ein solcher elektromagnetischer Linearmotor aus der Zeitschrift O + P (Ölhydraulik und Pneumatik) 34 (1990), Seiten 754 bis 761 bekannt, wobei ein in nasser Bauweise ausgeführter Linearmotor für ein direkt betätigtes Servoventil verwendet wird. Solche Linearmotoren weisen bei einem relativ kleinen Bauraum eine hohe Energiedichte und eine hohe Dynamik auf, wobei der Anker aus einer neutralen Mittelstellung heraus nach beiden Seiten hin Hübe und Kräfte erzeugen kann. Zu diesem Zweck sind bei dem linearen Motor innerhalb einer elektrischen Spule zwei axial magnetisierte Permanentmagneten angeordnet, welche so gepolt sind, daß ihre magnetischen Flußrichtungen in den Arbeitsluftspalten entgegengesetzt sind. Bei diesem Linearmotor in nasser Bauweise ist nun von Nachteil, daß der die Spule von einem druckmittelgefüllten Ankerraum trennende, rohrförmige Körper einen relativ großen Durchmesser aufweist, da die Permanentmagneten innerhalb dieses rohrförmigen Körpers angeordnet sind. Infolge dieser Bauweise des Rohrkörpers eignet sich der Linearmotor nur für niedrige Drücke. Ferner verwendet dieser Linearmotor relativ aufwendig bauende Formteile zur Bildung von Polschuhen, die mit den Stirnseiten des kolbenförmigen Ankers im wesentlichen über axial verlaufende Arbeitsluftspalte zusammenarbeiten. Solche axialen Luftspalte haben aber den Nachteil, daß sie eine Abstimmung der Kennlinien des Linearmotors erschweren. Ferner ist der relativ aufwendig bauende Linearmotor nicht zum unmittelbaren Anbau eines Wegmeßsystems geeignet, das hier unmittelbar am Servoventil angeflanscht werden muß. Dieser Linearmotor führt deshalb zu einer relativ aufwendigen, großen und kostspieligen Bauweise.

Ferner ist aus der DE-A-3 323 982 eine elektromagnetische Betätigungseinrichtung für ein 2-Wege-Sitzventil bekannt, bei der radial außerhalb eines Ankers zwei konzentrisch übereinander liegende, elektrische Spulen angeordnet sind, die ein rohrförmiger Körper von dem Anker trennt. Zwei axial magnetisierte und entgegengesetzt gepolte Permanentmagnete sind in der Spulenanordnung eingebaut, wobei jeder Permanentmagnet an seiner Innenseite durch einen magnetisch leitenden Buchsenabschnitt abgedeckt ist, die durch einen nicht magnetischen, hülsenförmigen Mittelteil im Abstand voneinander gehalten werden und den rohrförmigen Körper bilden. Dieser Körper grenzt mit seinen Buchsenabschnitten an zugeordnete Polschuhe, die mit dem Anker axiale Luftspalte bilden. Durch abwechselnde Erregung einer der beiden Spulen kann der Anker wahlweise in zwei Endstellungen gebracht werden und dort bei abgeschalteten Spulen jeweils von einem Permanentmagnet gehalten werden, so daß sich eine bistabile Funktion ergibt. Eine Auslenkung aus einer Mittelstellung nach entgegengesetzten Richtungen wie bei einem Linearmotor ist hier nicht möglich.

### Vorteile der Erfindung

Der erfindungsgemäße doppelt wirkende elektromagnetische Linearmotor mit den kennzeichnenden Merkmalen des Hauptanspruchs hat demgegenüber den Vorteil, daß er unter Beibehaltung einer hohen Leistungsdichte und einer hohen Dynamik eine einfachere und kostengünstigere Bauweise ermöglicht. So kann durch diese Ausbildung des hülsenförmigen Druckrohres der Linearmotor nicht nur eine kleine Baugröße aufweisen, sondern es läßt sich auch mit einfachen Magnetpolformen in Verbindung mit unterschiedlichen Anker-Polnasenüberdeckungen ein günstiger Verlauf der Kraft-Weg-Kennlinien erzielen. Dabei ist von Vorteil, daß der Magnetfluß im wesentlichen über radiale Luftspalte geführt wird. Eine hohe Dynamik des Linearmotors wird auch durch möglichst gleichmäßige Querschnitte für den Magnetfluß begünstigt, so daß parasitäre Wirbelströme durch einen querschnittsreduzierten Magnetkreis und durch axiale Schlitze in einzelnen Magnetbauteilen unterdrückt werden. Durch die Ausbildung des Druckrohrs lässt sich in platzsparender Weise auch ein Wegmeßsystem anordnen, wobei in vorteilhafter Weise bereits vorhandene Bauelemente verwendbar sind.

Der hochdynamische Linearmotor kann relativ einfach, kostengünstig und kompakt hergestellt werden.

Durch die in den Unteransprüchen aufgeführten Maßnahmen sind vorteilhafte Weiterbildungen und Verbesserungen des im Anspruch 1 angegebenen Linearmotors möglich. Sie unterstützen vor allem eine einfache und kompakte Bauweise und begünstigen eine bessere Abstimmung der Kennlinien.

### Zeichnung

Ein Ausführungsbeispiel der Erfindung ist in der Zeichnung dargestellt und in der nachfolgenden Beschreibung näher erläutert. Es zeigen Figur 1 einen Längsschnitt durch einen doppelt wirkenden, elektromagnetischen Linearmotor, Figur 2 den Verlauf der magnetischen Flußlinien im Linearmotor nach Figur 1 bei unbestromter Spule und in vereinfachter Darstellung und in Figur 3 den Verlauf der Flußlinien bei bestromter Spule.

### Beschreibung des Ausführungsbeispiels

Die Figur 1 zeigt einen Längsschnitt durch einen doppelt wirkenden elektromagnetischen Linearmotor 10, der im wesentlichen aus einem polarisierten Proportionalmagneten 11 und einem Wegmeßsystem 12 besteht, die in einem gemeinsamen Gehäuse 13 aus magnetisch leitendem Material angeordnet sind. Das Gehäuse 13 weist eine ventilseitige, erste Stirnfläche 14 auf, an der in an sich bekannter Weise ein nicht näher gezeichnetes Proportionalventil angebaut werden kann.

Im Gehäuse 13 verläuft in Längsrichtung von der ventilseitigen Stirnfläche 14 aus eine durchgehende Hohlbohrung 15 zu einer entgegengesetzt liegenden, ventilabgewandten, zweiten Stirnfläche 16.

Diese Hohlbohrung 15 ist mehrfach abgesetzt und bildet einen zur ventilseitigen Stirnfläche 14 hin offenen, ersten Abschnitt 17 mit größerem Durchmesser, welcher u.a. eine Spule 18 des Proportionalmagneten 11 aufnimmt. An den ersten Abschnitt 17 schließt sich in der Hohlbohrung ein zweiter Abschnitt 19 mit kleinerem Durchmesser an, in dem ein Druckrohr 21 des Linearmotors 10 geführt und gelagert ist. Der zweite Abschnitt 19 der Hohlbohrung 15 geht in einen dritten Abschnitt 22 mit größerem Durchmesser über, der zur zweiten Stirnfläche 16 hin offen ist.

Das in die abgesetzte Hohlbohrung 15 eingeführte Druckrohr 21 besteht aus mehreren Einzelteilen, die so zusammengesteckt, miteinander verlötet und anschließend bearbeitet sind, daß das Druckrohr 21 nach seiner Bearbeitung ein einstückiges Bauelement ergibt. Das einstückige Druckrohr 21 besteht im wesentlichen aus einem mehrgliedrigen Ankerrohr 23 und einem damit fest verbundenen, eingliedrigen Aufnehmerrohr 24 mit kleinerem Durchmesser. Bei dem Ankerrohr 23 mit gegenüber dem Aufnehmerrohr 24 größeren Durchmesser sind zwischen einem außen liegenden Druckrohrstück 25 und einem innenliegenden Druckrohrteil 26 zwei hülsenförmige Zwischenstücke 27, 28 angeordnet, zwischen denen ein hohlzylindrisches Mittelstück 29 liegt. Während die beiden Zwischenstücke 27, 28 aus magnetisch nicht leitendem Material bestehen, sind das Druckrohrstück 25, das Druckrohrteil 26 sowie das Mittelstück 29 aus magnetisch leitendem Material hergestellt. Das Druckrohrstück 25 kann daher in seinem hohlzylindrischen Bereich als Polschuh 31 arbeiten, während das Druckrohrteil 26 einen entsprechenden Polschuh 32 bildet, die mit einem im Ankerrohr 23 angeordneten Anker 33 zusammenarbeiten. Das Druckrohrstück 25 weist dabei einen nach außen kragenden Ringflansch 34 auf, mit dem das Druckrohr 21 im ersten Abschnitt 17 der Hohlbohrung 15 geführt ist, während andererseits das Druckrohrteil 26 an seinem Außenumfang im Bereich des zweiten Abschnitts 19 der Hohlbohrung 15 geführt ist.

Am Außenumfang des Druckrohres 21 sind in dem ringförmigen Raum zwischen Spule 18 und Ankerrohr 23 zwei ringförmige Permanentmagneten 35, 36 eingebaut, die axial magnetisiert sind und zur Erzielung einer großen Hubenergie aus seltenen Erden bestehen. Die Permanentmagnete 35, 36 sind so ausgebildet und angeordnet, daß die gleichnamigen Nord-Pole einander gegenüberliegen und zwischen sich ein ringförmiges Polstück 37 aus magnetischem Material aufnehmen. Die axiale Länge der beiden Permanentmagnete 35, 36 und des dazwischenliegenden Polstücks 37 ist so gewählt, daß es der Länge der elektrischen Spule 18 entspricht. Zudem ist die axiale Länge des Polstücks 37 so groß wie diejenige des Mittelstücks 29 im Druckrohr 21. Ferner wird in vorteilhafter Weise die axiale Länge der beiden Zwischenstücke 27, 28 und des Mittelstücks 29 so groß gewählt, daß sie in etwa der Länge des Ankers 33 entspricht.

Der Anker 33 ist mit Hilfe seiner Hubstange 38 zweifach gelagert. Der durch das Druckrohrstück 25 nach außen ragende Teil der Hubstange 38 bildet eine erste Lagerstelle 39 in einem Magnetkern 41, der in das Druckrohrstück 25 von der ersten Stirnfläche 14 her eingesetzt ist. Ein entgegengesetzt liegendes Ende 42 der Hubstange 38 ist in einer zweiten Lagerstelle 43 geführt, die im Druckrohrteil 26 ausgebildet ist. Unmittelbar angrenzend an die zweite Lagerstelle 43 ist im Druckrohrteil 26 eine Befestigungsstelle 44 ausgebildet, in der das becherförmige Aufnehmerrohr 24 mit seinem offenen Ende, an dem ein verdickter Außenbund angeordnet ist, in dem Ankerrohr 23 dicht befestigt ist. Das Aufnehmerrohr 24, das aus magnetisch nicht leitendem Material besteht, wird in der Befestigungsstelle 44 in der Regel hart verlötet. Die Befestigungsstelle 44 liegt auf diese Weise in der gleichen radialen Ebene wie der zweite Abschnitt 19 der Hohlbohrung 15 und somit im Bereich des als Polschuh 32 dienenden Druckrohrteils 26. Da die dem zweiten Abschnitt 19 der Hohlbohrung 15 zugeordnete Gehäusewand 45 relativ dünn ausgebildet ist, kann das im dritten Abschnitt 22 angeordnete Wegmeßsystem 12 relativ nahe an den Permanentmagneten 36 bzw. die Spule 18 herangebaut werden, so daß sich eine in axialer Richtung besonders kurze Bauweise ergibt.

Das Wegmeßsystem 12 weist einen die Meßspulen 46 tragenden Spulenkörper 47 auf, der axial verschiebbar auf dem Aufnehmerrohr 24 angeordnet ist. Der Spulenkörper 47 ist allseitig von einer eisenmetallischen Ummantelung 48 umgeben, aus der lediglich nach oben die Anschlußkabel 49 herausgeführt sind. Zwischen der Ummantelung 48 und dem Druckrohrteil 26 sind Tellerfedern 51 angeordnet, so daß der Spulenkörper 41 zusammen mit seiner Ummantelung 48 mit Hilfe einer selbstsichernden Mutter 52 axial justierbar ist. Zum Schutz gegen Verdrehen ist außen an der Ummantelung 48 eine Verdrehsicherung 53 angeordnet. Der dritte Abschnitt 22 der Hohlbohrung 15 ist nach außen hin durch eine Abschlußkappe 54 verschlossen.

Im Inneren des Aufnehmerrohrs 24 ist als Teil des Wegmeßsystems 12 ein Ferritkern 55 angeordnet, der mit Hilfe einer Druckfeder 56 kraftschlüssig auf einem Kerntäger 57 fixiert ist, der seinerseits im Ende 42 der Hubstange 38 befestigt ist, wobei dessen axiale Festlegung mit Hilfe einer Verstemmung 58 leicht durchführbar ist.

Die Wirkungsweise des Linearmotors 10 wird wie folgt erläutert, wobei zusätzlich auf die Figuren 2 und 3 Bezug genommen wird.

Der als polarisierter Proportionalmagnet ausgebildete Linearmotor 10 bezieht seine Hubenergie aus den zwei gegenpolig eingebauten, axial magnetisierten Permanentmagneten 35, 36 und aus einer in Abhängigkeit der Stromrichtung die Kraftwirkrichtung vorgebende Spule 18.

Die Figur 2 zeigt nun in vereinfachter Darstellung den Verlauf der magnetischen Flußlinien im Linearmotor 10 nach Figur 1, wenn dessen Spule 18 nicht bestromt ist. Bei der in Figur 1 und Figur 2 dargestellten Mittelstellung des Ankers 33 bilden sich im unbestromten Zustand die magnetischen Flußlinien über beide Permanentmagnete 35, 36 symmetrisch derart aus, daß sie im Norden austreten, unter gemeinsamer Nutzung des Polstücks 37 und des magnetisch leitenden Mittelstücks 29 radial in den Anker 33 eingeleitet werden und dort parallel zu den jeweils nicht magnetischen, eingelöteten Zwischenstücken 27 bzw. 28 verlaufen. Von dort werden sie im Bereich der beiden Stirnflächen des Ankers 33 über die Luftspalte 59, 61 im wesentlichen in radialer Weise in den Polschuh 31 des Druckrohrstücks 25 bzw. in den Polschuh 32 des Druckrohrteils 26 und weiter in die Gehäusewand 45 überführt, von wo sie in die Südpole der Permanentmagneten 35, 36 eintreten und den Magnetkreis schließen. Dabei fließt nur ein relativ geringer Streufluß von den Nordpolen der Permanentmagneten 35, 36 über die Spule 18 und das Gehäuse 13 zurück zu den Südpolen. Gering ist auch der Nutzfluß vom Anker 33 unmittelbar über dessen Stirnflächen in axialer Richtung zu dem Magnetkern 41 bzw. zum Druckrohrteil 26. In diesem Betriebszustand bei unbestromter Spule 18 ist die resultierende Kraft bei einer Mittelstellung des Ankers 33 gleich Null.

Wie die Figur 3 näher zeigt, überlagert sich bei einer Bestromung der Spule 18 deren Feld dem Permanentmagnetfeld und führt somit innerhalb des einen Permanentmagneten 36 zu einer Feldabschwächung bzw. einer Feldauslöschung im Luftspalt 61, während innerhalb des gegenüberliegenden, ersten Permanentmagneten 35 eine Feldverstärkung im Luftspalt 59 mit entsprechender Kraftwirkung auf den Anker 33 entsteht. In Abhängigkeit von der Stromrichtung durch die Spule 18 lassen sich auf diese Weise die Magnetfelder in den Arbeitsluftspalten 59, 61 verstärken oder abschwächen und damit magnetische Kräfte axial in zwei Wirkrichtungen erzielen. Der Linearmotor 10 kann auf diese Weise bei relativ kleiner Baugröße und geringer Strom- und Leistungsaufnahme sowie einem hohen maximalen Kraftniveau eine hohe Dynamik erreichen. Begünstigt wird dies auch dadurch, daß durch möglichst gleichmäßige Querschnitte im Magnetkreis und durch das Einbringen von axialen Schlitzen in einzelnen Bauteilen parasitäre Wirbelströme unterdrückt werden. Dabei lässt sich trotz der einfach aufgebauten Bauelemente der Verlauf der Kraft-Weg-Kennlinien leicht beeinflussen, indem die Polnasenüberdeckung in den Luftspalten 59 und 61 variiert werden kann. Äußerst günstig für die kompakte Bauform des Linearmotors 10 ist dabei die Verlegung der Befestigungsstelle 44 hinein in das vom Magnetfluß durchströmte Druckrohrteil 26, so daß Spule 18 und Wegmeßsystem 12 in axialer Richtung des Linearmotors 10 gesehen relativ nahe beieinander liegen können. Begünstigt wird diese kurze Bauform des Linearmotors 10 auch durch die Ummantelung 48, welche die Meßspulen 46 von dem störenden Magnetfluß des Proportionalmagneten 11 schützt. Ferner wird die kurze Bauweise auch durch die flachen Tellerfedern 51 unterstützt. Vorteilhaft für die kompakte Bauform ist ferner auch die kraftschlüssige Fixierung des Ferritkerns 55, so daß eine einwandfreie Montage und Justierung des Wegmeßsystems 12 möglich ist. Bei dem Linearmotor 10 lässt sich somit mit Hilfe des Druckrohrs 21 auch bei nasser Bauweise eine in axialer Richtung kurze Bauform erzielen.

Selbstverständlich sind an der gezeigten Ausführungsform Änderungen möglich, ohne vom Gedanken der Erfindung abzuweichen. So kann anstelle des gezeigten Wegmeßsystems in Drosselbauweise ein Spulenkörper mit drei Meßspulen für eine Transformatorbauweise verwendet werden. Auch bleiben die Vorteile des Linearmotors erhalten, wenn die Befestigungsstelle 44 des Aufnehmerrohrs 24 im Druckrohrteil 26 noch weiter nach links, in Richtung zu den Polschuhen 32 hin, verlagert wird. Auch wäre es möglich, anstelle des gezeigten Aufnehmerrohrs 24 an dessem offenen Ende einen radialen Flansch vorzusehen und es damit an der radialen Stirnseite des Druckrohrteils 26 zu befestigen so daß hierbei wenig axialer Bauraum verloren geht. Fernerhin wäre es möglich, die Verstemmung 58 für eine weitere Baulängenreduzierung auf die andere Seite der zweiten Lagerstelle 43 zu verlegen, wobei sie auch innerhalb des Ankers 33 angeordnet werden kann.

## Patentansprüche

1. Doppeltwirkender elektromagnetischer Linearmotor (10), insbesondere für Ventilschieber, mit einem aus einer Mittelstellung nach beiden Seiten hin auslenkbarem Anker (33) und einer radial außerhalb des Ankers liegenden in entgegengesetzten Richtungen bestrombaren elektrischen Spule (18), die durch einen zwischen ihnen angeordneten rohrförmigen Körper (21) voneinander getrennt sind, der die Spule (18) von einem druckmittelgefüllten Ankerraum trennt, sowie mit zwei axial magnetisierten Permanentmagneten (35, 36), die entgegengesetzt gepolt innerhalb der Spule (18) eingebaut sind und zwischen ihren einander zugewandten, gleichnamigen Polen wenigstens ein magnetflußleitendes Polstück (37) aufweisen, während ihren außenliegenden, gleichnamigen Polen Polschuhe (31, 32) zugeordnet sind, die mit dem Anker (33) Arbeitsluftspalte (59, 61) bilden, dadurch gekennzeichnet, daß der rohrförmige Körper als ein den Anker (33) aufnehmendes im wesentlichen hülsenförmiges Druckrohr (21) ausgebildet ist, an dessen Außenumfang die Permanentmagenten (35, 36) angeordnet sind und daß das Druckrohr (21) zwischen seinen die beiden Polschuhe (31, 32) bildenden Abschnitten (25, 26) zwei nichtmagnetische Zwischenstücke (27, 28) aufweist, zwischen denen ein magnetflußleitendes Mittelstück (29) angeordnet ist.

2. Linearmotor nach Anspruch 1, dadurch gekennzeichnet, daß die axiale Länge der beiden Permanentmagneten (35, 36) mit ihrem dazwischenliegenden Polstück (37) im wesentlichen der Länge der Spule (18) entspricht.

3. Linearmotor nach Anspruch 1 oder 2, dadurch gekennzeichnet, daß der Anker (33) mit den Polschuhen (31, 32) des Druckrohrs (21) Arbeitsluftspalte (59, 61) bildet, in denen der Magnetfluß im wesentlichen radial überführt wird.

4. Linearmotor nach einem der Ansprüche 1 bis 3, dadurch gekennzeichnet, daß die axiale Länge des Mittelstücks (29) im Druckrohr (21) im wesentlichen dem Abstand der beiden Permanentmagnete (35, 36) voneinander enspricht, der insbesondere dem einzigen Polstück (37) gleicht.

5. Linearmotor nach Anspruch 4, dadurch gekennzeichnet, daß die axiale Länge eines Zwischenstückes (27, 28) im wesentlichen die halbe Länge eines Permanentmagneten (35, 36) beträgt.

6. Linearmotor nach einem oder mehreren der Ansprüche 1 bis 5, dadurch gekennzeichnet, daß das Druckrohr (21) aus einem die Permanentmagnete (35, 36) und die Spule (18) tragenden Ankerrohr (23) und einem dem Wegmeßsystem (12) zugeordneten Aufnehmerrohr (24) besteht, das mit seinem offenen Ende in einer Befestigungsstelle (44) dicht und fest mit dem Ankerrohr (23) verbunden ist, wobei das Ankerrohr (23) im Gehäuse (13) gelagert und in seinem Inneren der Anker (33) gleitend geführt ist.

7. Linearmotor nach Anspruch 6, dadurch gekennzeichnet, daß an dem als Polschuh (32) dienenden Druckrohrteil (26) des Ankerrohrs (23) die Befestigungsstelle (44) des Aufnehmerrohrs (24) angeordnet ist.

8. Linearmotor nach Anspruch 6 oder 7, dadurch gekennzeichnet, daß die Befestigungsstelle (44) des Aufnehmerrohrs (24) im wesentlichen in der gleichen radialen Ebene liegt, wie der das Ankerrohr (23) lagernde, zweite Abschnitt (19) der Hohlbohrung (15) mit kleinem Durchmesser, an den sich nach beiden Seiten hin Abschnitte (17, 22) mit größerem Durchmesser anschließen.

9. Linearmotor nach einem der Ansprüche 6 bis 8, dadurch gekennzeichnet, daß die außen auf dem Aufnehmerrohr (24) angeordneten Meßspulen (46) des Wegmeßsystems (12) von einer abschirmenden Ummantelung (48) umgeben sind.

10. Linearmotor nach Anspruch 8, dadurch gekennzeichnet, daß die Meßspulen (46) mit Ummantelung (48) axial justierbar auf dem Aufnehmerrohr (24) angeordnet sind und insbesondere sich über Tellerfedern (51) am Druckrohr (21) abstützen.

11. Linearmotor nach einem der Ansprüche 6 bis 10, dadurch gekennzeichnet, daß mit dem Anker (33) ein in das Aufnehmerrohr (24) hineinragender Kernträger (57) befestigt ist, auf dem ein Ferritkern (55) des Wegmeßsystems (12) gleitend geführt und von einer Feder (56) in einer Endstellung gehalten ist.

## Claims

1. Double-acting electromagnetic linear motor (10), in particular for valve slides, having an armature (33) which can be deflected to both sides from a centre position and an electric coil (18) which is located radially outside the armature and can be energized in opposite directions, which armature (33) and electric coil (18) are separated from one another by means of a tubular element (21) which is arranged between them and which separates the coil (18) from a pressure mediumfilled armature space, and having two axially magnetized permanent magnets (35, 36) which are installed with opposite polarity within the coil (18) and have between their like poles which face one another at least one pole element (37) which is permeable to magnetic flux while pole shoes (31, 32), which form working air gaps (59, 61) with the armature (33) are assigned to their externally located, like poles, characterized in that the tubular element is constructed as an essentially sleeve-shaped pressure tube (21) which receives the armature (33) and at whose outer circumference the permanent magnets (35, 36) are arranged, and in that the pressure tube (21) has two non-magnetic intermediate elements (27, 28) between its sections (25, 26) which form the two pole shoes (31, 32), between which intermediate elements (27, 28) a centre element (29) which is permeable to magnetic flux is arranged.

2. Linear motor according to Claim 1, characterized in that the axial length of the two permanent magnets (35, 36) with their pole element (37) located between them corresponds essentially to the length of the coil (18).

3. Linear motor according to Claim 1 or 2, characterized in that the armature (33) forms with the pole shoes (31, 32) of the pressure tube (21) working air gaps (59, 61) in which the magnetic flux is transferred essentially radially.

4. Linear motor according to one of Claims 1 to 3, characterized in that the axial length of the centre element (29) in the pressure tube (21) corresponds essentially to the distance between the two permanent magnets (35, 36), which distance is equal in particular to the single pole element (37).

5. Linear motor according to Claim 4, characterized in that the axial length of an intermediate element (27, 28) is essentially half the length of a permanent magnet (35, 36).

6. Linear motor according to one or more of Claims 1 to 5, characterized in that the pressure tube (21) comprises an armature tube (23) which bears the permanent magnets (35, 36) and the coil (18), and a pick-up tube (24) which is assigned to the displacement measurement system (12) and is connected in a sealed and permanent manner to the armature tube (23) with its open end in an attachment point (44), the armature tube (23) being mounted in the housing (13) and the armature (33) being guided in its interior in a sliding manner.

7. Linear motor according to Claim 6, characterized in that the attachment point (44) of the pick-up tube (24) is arranged on the pressure tube component (26), serving as pole shoe (32), of the armature tube (23).

8. Linear motor according to Claim 6 or 7, characterized in that the attachment point (44) of the pick-up tube (24) is located essentially in the same radial plane as the second section (19), which supports the armature tube (23), of the hollow hole (15) with a small diameter and which is adjoined on both sides by sections (17, 22) with a larger diameter.

9. Linear motor according to one of Claims 6 to 8, characterized in that the measurement coils (46), arranged externally on the pick-up tube (24), of the displacement measurement system (12) are surrounded by a shielding casing (48).

10. Linear motor according to Claim 8, characterized in that the measurement coils (46) with casing (48) are arranged on the pick-up tube (24) in an axially adjustable manner and in particular are supported on the pressure tube (21) by means of disc springs (51).

11. Linear motor according to one of Claims 6 to 10, characterized in that a core carrier (57) which projects into the pick-up tube (24) is attached to the armature (33), on which core carrier (57) a ferrite core (55) of the displacement measurement system (12) is guided in a sliding manner and is held in a limit position by a spring (56).

## Revendications

1. Moteur linéaire électromagnétique (10) à double effet notamment pour un tiroir de vanne ou distributeur à tiroir, comportant un induit (33) qui peut se déplacer des deux côtés à partir d'une position centrale et d'une bobine électrique (18) située radialement à l'extérieur de l'induit, et qui peut recevoir un courant dans des directions opposées, ces pièces étant séparées par un corps tubulaire (21) placé entre elles, et qui sépare la bobine (18) de la chambre de l'induit rempli d'un fluide sous pression, ainsi que deux aimants permanents (35, 36) à aimantation axiale, montés avec des pôles opposés dans la bobine (18) et ayant entre leurs pôles de même type, opposés, au moins une pièce polaire (37) guidant le flux magnétique, alors que leurs pôles extérieurs, de même type sont associés à des patins polaires (31, 32) formant les entrefers actifs (59, 61) avec l'induit (33), caractérisé en ce que le corps tubulaire est un tube de pression (21) essentiellement en forme de douille recevant l'induit (33) et dont la périphérie extérieure porte les aimants permanents (35, 36), tandis que le tube de pression (21) comporte entre ses deux segments (25, 26) formant les deux patins polaires (31, 32), deux pièces intermédiaires (27, 28) non magnétiques entre lesquelles est placée une pièce centrale (29) conduisant le flux magnétique.

2. Moteur linéaire selon la revendication 1, caractérisé en ce que la longueur axiale des deux aimants permanents (35, 36) correspond, avec la pièce polaire (37) intermédiaire, essentiellement à la longueur de la bobine (18).

3. Moteur linéaire selon la revendication 1 ou 2, caractérisé en ce que l'induit (33) forme des entrefers actifs (59, 61) avec les patins polaires (31, 32) du tube de pression (21), entrefers dans lesquels le flux magnétique passe principalement dans la direction radiale.

4. Moteur linéaire selon l'une des revendications 1 à 3, caractérisé en ce que la longueur axiale de la pièce centrale (29) dans le tube de pression (21) correspond principalement à la distance des deux aimants permanents (35, 36), notamment de l'unique pièce polaire (37).

5. Moteur linéaire selon la revendication 4, caractérisé en ce que la longueur axiale d'une pièce intermédiaire (27, 28) correspond principalement à la moitié de la longueur d'un aimant permanent (35, 36).

6. Moteur linéaire selon l'une ou plusieurs des revendications 1 à 5, caractérisé en ce que le tube de pression (21) se compose d'un tube d'induit (23) portant les aimants permanents (35, 36) et la bobine (18), et d'un tube de réception (24) associé au système de mesure de course (12), ce tube de réception étant relié solidement et de façon étanche au tube d'induit (23) avec son extrémité ouverte en un point de fixation (44), le tube d'induit (23) étant monté dans le boîtier (13) et guidant intérieurement en coulissement l'induit (33).

7. Moteur linéaire selon la revendication 6, caractérisé en ce que la pièce de tube de pression (26) du tube d'induit (23) servant de patin polaire (32), porte le point de fixation (44) du tube de réception (24).

8. Moteur linaire selon la revendication 6 ou 7, caractérisé en ce que le point de fixation (44) du tube de réception (24) se situe principalement dans le même plan radial que le second segment (19) du perçage (15) de petit diamètre, logeant le tube d'induit (23), et auquel font suite des deux côtés, les segments (17, 27) de diamètre plus grand.

9. Moteur linéaire selon l'une des revendications 6 à 8, caractérisé en ce que les bobines de mesure (46) du système de mesure de course (12), prévues extérieurement sur le tube de réception (24), sont entourées par une enveloppe (48) formant écran.

10. Moteur linéaire selon la revendication 8, caractérisé en ce que les bobines de mesure (46) avec l'enveloppe (48) sont montées de manière ajustable sur le tube de réception (24) et s'appuient notamment sur le tube de pression (21) par des ressorts Belleville (51).

11. Moteur linéaire selon l'une des revendications 6 à 10, caractérisé en ce qu'un support de noyau (57) pénétrant dans le tube de réception (24) est fixé à l'induit (33) et, sur ce support, un noyau de ferrite (55) du système de mesure de course (12) est guidé en coulissement et maintenu dans sa position de fin de course par un ressort (56).
